# EUROPÄISCHE PATENTSCHRIFT

(11) **EP 0 235 724 B1**
(45) Veröffentlichungstag und Bekanntmachung des Hinweises auf die Patenterteilung: **16.08.1989**
(21) Anmeldenummer: 87102569.8
(22) Anmeldetag: 24.02.1987
(51) Int. Cl.: H01J 29/82, H01J 29/07

(54) **Farbbildröhre**
Colour picture tube
Tube d'image en couleurs

(30) Priorität: 28.02.1986 DE 3606469
(43) Veröffentlichungstag der Anmeldung: 09.09.1987
(73) Patentinhaber: Nokia Graetz Gesellschaft mit beschränkter Haftung, D-7530 Pforzheim (DE)
(72) Erfinder: Kornaker, Walter, D-7900 Ulm (DE); Ruopp, Horst, D-7301 Deizisau (DE)

(56) Entgegenhaltungen:
- US-A- 3 912 963
- US-A- 4 315 189
- US-A- 4 317 064
- PATENT ABSTRACTS OF JAPAN, unexamined applications, Sektion E, Band 6, Nr. 254, 14 Dezember 1982 THE PATENT OFFICE JAPANESE GOVERNMENT Seite 35 E 148 Kokai-Nr. 57-152 646 (NIPPON DENKI)

## Beschreibung

Die Erfindung bezieht sich auf eine Farbbildröhre gemäß dem Oberbegriff des Anspruchs 1.

Eine derartige Farbbildröhre ist aus der DE-OS 33 37 825 bekannt. Bei dieser Farbbildröhre sind die Stifte zur Halterung der Schattenmaske etwa in der Mitte jeder Seitenwand der Schirmwanne angeordnet. Jeder Stift hat eine zylindrische Basis und endet in einer kegelstumpfförmigen Spitze. Etwa in der Mitte jeder Seite an einem die Schattenmaske tragenden Rahmen sind die Haltefedern befestigt, in deren freien Enden Löcher vorgesehen sind, so daß die Enden auf den kegelstumpfförmigen Spitzen aufsitzen können. An mindestens einer Haltefeder ist an ihrem freien Ende ein Distanzelement vorgesehen, das mit seiner Öffnung auf der Spitze des Stiftes aufsitzt, um einen festen Sitz zu erreichen.

Der Erfindung liegt die Aufgabe zugrunde, eine Farbbildröhre mit einer einfachen Aufhängung ihrer Schattenmaske anzugeben, die ein leichtes Einsetzen und Herausnehmen der Schattenmaske während der Fertigung der Farbbildröhre gestattet und die bei Krafteinwirkung von außen auf den Stiften gehalten wird.

Die Lösung dieser Aufgabe erfolgt mit den im Anspruch 1 genannten Mitteln. Vorteilhafte Ausgestaltungen sind in den Ansprüchen 2 bis 4 enthalten.

Die Erfindung wird anhand von einem in den Figuren gezeigten Ausführungsbeispiel näher erläutert. Es zeigen:
Fig. 1 die Draufsicht auf eine Schirmwanne mit einer eingesetzten Schattenmaske;
Fig. 2 die Draufsicht auf eine Ecke der Schirmwanne mit der eingesetzten Schattenmaske;
Fig. 3 einen Schnitt entlang der Linie 111/111 in Fig. 2 und
Fig. 4a bis 4f schematisch sechs weitere Möglichkeiten für die Befestigungsorte der Haltefedern.

In Fig. 1 ist von einer üblichen Farbbildröhre nur die Schirmwanne 1 mit der eingesetzten Schattenmaske 2 dargestellt. Es sind in diese Darstellung die x-Achse, die y-Achse und die Diagonalen D1 und D2 eingezeichnet. Die Symmetrieachse der Farbbildröhre steht im Schnittpunkt der x-Achse mit der y-Achse senkrecht auf der Zeichenebene. Die Schirmwanne 1 trägt auf ihrer Innenseite die nicht dargestellte Leuchtschicht. Im Schnittpunkt der Diagonalen D1 und D2 mit den Seitenwänden 4 der Schirmwanne 1 sind Stifte 5 angeordnet, die über Haltefedern 6 die Schattenmaske 2 tragen. Die Haltefedern 6 sind am Rand 7 der Schattenmaske 2 in der Nähe ihrer Ecken angebracht.

In Fig. 2 ist die vergrößerte Draufsicht auf die linke untere Ecke der Schirmwanne 1 dargestellt. Am Rand 7 der Schattenmaske 2 ist zur Eckenversteifung ein Hilfswinkel 8 angeschweißt. An dem rechten Ende des Hilfswinkels 8 ist ein Bimetallteil 9 befestigt, mit dem das eine Ende der Haltefeder 6 verschweißt ist. Die Haltefeder 6 erstreckt sich etwa parallel zum Rand 7 der Schattenmaske 2 und ihr anderes freies Ende reicht bis in die Ecke der Schirmwanne 1. In der Ecke der Schirmwanne 1 ist in der Seitenwand 4 der Stift 5 eingelassen, dessen freies Ende 10 kugelförmig ausgebildet ist. Das freie Ende der Haltefeder 6 ist derart abgebogen, daß seine Fläche senkrecht auf der Längsachse des Stiftes 5 steht. Die Längsachse des Stiftes 5 bildet gleichzeitig die Diagonale D1. Im freien Ende der Haltefeder 6 ist ein Loch vorgesehen, mit dem die Haltefeder das kugelförmige Ende 10 des Stiftes 5 umfaßt.

In Fig. 3 ist ein Schnitt entlang der Linie 111/111, die mit der Diagonalen D1 zusammenfällt, gezeigt. Aus dieser Figur ist die geringe Breite der Haltefedern 6 ersichtlich. Die Haltefedern 6 können in zwei Ebenen federn und zwar tangential und wie ein Drehstab. Die dabei entstehenden Bewegungen der Haltefedern werden durch die kugelförmigen Enden 10 der Stifte 5 ermöglicht und es treten keine Kräfte auf, die die Haltefedern von den Stiften heben würden. Aus diesem Grund ist es nicht nötig, eine Lagesicherung für die Haltefedern vorzusehen. Auch ein automatisierbares Einsetzen und Herausnehmen der Schattenmaske ist durch die besondere Ausbildung der Stifte und Haltefedern möglich.

In Fig. 4a bis Fig. 4f sind schematisch jeweils nur die Schattenmaske 2, die Haltefedern 6 und die Stifte 5 dargestellt. In Fig. 4a sind jeweils zwei Haltefedem 6 an den sich gegenüberliegenden schmalen Seiten der Schattenmaske 2 befestigt. In Fig. 4b ist gezeigt, daß jeweils zwei Haltefedern 6 an den sich gegenüberliegenden langen Seiten der Schattenmaske 2 befestigt sind. In Fig. 4c sind je eine Haltefeder 6 an den schmalen Seiten und zwei Haltefedem 6 an der unteren langen Seite der Schattenmaske 2 angeordnet. In Fig. 4d sind zwei Haltefedern 6 an der linken schmalen Seite und je eine Haltefeder 6 an den langen Seiten der Schattenmaske 2 vorgesehen.

In Fig. 4e ist gezeigt, daß an der oberen langen Seite zwei Haltefedern 6 und je eine Haltefeder 6 an der rechten schmalen Seite und an der unteren langen Seite der Schattenmaske 2 vorhanden sind. Auch die in Fig. 4f dargestellten Befestigungsorte, bei denen zwei Haltefedern 6 an der rechten schmalen Seite und je eine Haltefeder 6 an der linken schmalen Seite und an der unteren langen Seite der Schattenmaske 2 angeordnet sind, sind möglich.

## Patentansprüche

1. Farbbildröhre mit einem Konus mit Hals und einer Schirmwanne (1 in der eine Schattenmaske (2) vorhanden ist, die mittels an ihrem (7) Rand angebrachten und etwa parallel zum Rand verlaufenden streifenförmige Haltefedern (6) an in den Seitenwänden (4) der Schirmwanne angeordneten Stiften gelagert ist, dadurch gekennzeichnet, daß die an ihrem freien Ende (10) kugelförmig ausgebildeten Stifte (5) in den Ecken der Seitenwände (4) der Schirmwanne (1) angeordnet und die Haltefedern (6) nahe den Ecken des Randes (7) der Schattenmaske (2) derart angebracht sind, daß ihre freien Enden bis in die Ecken der Schirmwanne (1) auf die Stifte (5) reichen sowie derart abgebogen sind, daß sie senkrecht auf den Längsachsen der Stifte (5) stehen, die sich in Richtung der Diagonalen (Di, D₂) der Schirmwanne (1) erstrecken.

2. Farbbildröhre nach Anspruch 1, dadurch gekennzeichnet, daß die Ecken des Randes (7) der Schattenmaske (2) mit Hilfswinkeln (8) versehen und die Haltefedern (6) an diesen Hilfswinkeln (8) angebracht sind.

3. Farbbildröhre nach Anspruch 2, dadurch gekennzeichnet, daß je zwei Haltefedern (6) an den schmalen Seiten der Schattenmaske (2) angeordnet sind.

4. Farbbildröhre nach Anspruch 2, dadurch gekennzeichnet, daß je zwei Haltefedern (6) an den breiten Seiten der Schattenmaske (2) angeordnet sind.

## Claims

1. Colour picture tube with a cone with collar and a trough-shaped screen in which there is situated a shadow mask that is supported - by means of strip- shaped holding springs attached to its edges and running more or less parallel to the said edge - on pins arranged in the side walls of the trough-shaped screen, characterized in that the pins (5), which terminate in a ball (10) at their free end, are arranged in the corners of the side walls (4) of the trough-shaped screen (1) and that the holding springs (6) are attached close to the corners of the edge (7) of the shadow mask (2) and in such a manner that their free ends reach as far as the pins (5) in the corners of the trough-shaped screen (1) and form a right angle with the longitudinal axis of the said pins.

2. Colour picture tube according to Claim 1, characterized in that the corners of the edge (7) of the shadow mask (2) are provided with auxiliary angle sections (8) and that the holding springs (6) are attached to these auxiliary angle sections (8).

3. Colour picture tube according to Claim 2, characterized in that two holding springs (6) are arranged on each of the two shorter sides of the shadow mask (2).

4. Colour picture tube according to Claim 2, characterized in that two holding springs (6) are arranged on each of the two longer sides of the shadow mask (2).

## Revendications

1. Tube image en couleurs avec un cône avec collet et une cuve à écran dans laquelle se trouve un masque d'ombre logé dans les goupilles disposées dans les parois latérales de la cuve moyennant les ressorts de retenue en forme de bandes fixés sur le bord du masque et à peu près parallèles à ce dernier, caractérisé en que sur son extrémité libre (10) sont fixées des goupilles sphériques (5) dans les angles des parois latérales (4) de la cuve à écran (1) et que les ressorts de retenue (6) sont fixés à proximité des angles du bord (7) du masque d'ombre (2) de telle manière que leurs extrémités libres s'étendent jusque dans les angles de la cuve (1) sur les goupilles (5) et sont pliés de telle sorte qu'ils reposent verticalement sur l'axe longitudinal des goupilles (5).

2. Tube image en couleurs selon la revendication 1, caractérisé en ce que les angles du bord (7) du masque d'ombre (2) sont munis de cornières auxiliaires (8) et que les ressorts de retenue (6) sont fixés sur ces cornières auxiliaires (8).

3. Tube image en couleurs selon la revendication 2, caractérisé en ce que deux ressorts de retenue (6) sont disposés sur chaque petit côté du masque d'ombre (2).

4. Tube image en couleurs selon la revendication 2, caractérisé en ce que deux ressorts de retenue (6) sont disposés sur chaque côté large du masque d'ombre (2).
